# FASCICULE DE BREVET EUROPEEN

(11) **EP 0 536 063 B1**
(45) Date de publication et mention de la délivrance du brevet: **19.07.1995**
(21) Numéro de dépôt: 92420333.4
(22) Date de dépôt: 28.09.1992
(51) Int. Cl.: G05F 3/26

(54) **Générateur de courant précis**
Präzisionsstromgenerator
Precision current generator

(30) Priorité: 30.09.1991 FR 9112278
(43) Date de publication de la demande: 07.04.1993
(73) Titulaire: SGS-THOMSON MICROELECTRONICS S.A., 94250 Gentilly (FR)
(72) Inventeur: Ryat, Marc, F-38000 Grenoble (FR)
(74) Mandataire: de Beaumont, Michel

(56) Documents cités:
- DE-A- 3 432 561
- US-A- 4 330 744
- US-A- 4 437 023
- US-A- 4 591 780
- US-A- 4 742 292
- PATENT ABSTRACTS OF JAPAN vol. 10, no. 95 (E-395)(2152) 12 Avril 1986

## Description

La présente invention concerne un générateur de courant et en particulier un générateur fournissant, à partir d'une tension de référence Vref définie par rapport à la masse, un courant égal à Vref/R à une faible erreur près, où R est une résistance.

La figure 1 représente un circuit classique d'un tel générateur comme connu du document DE-A1- 34 32 561 par exemple. Ce générateur comprend un amplificateur opérationnel 10 pilotant la base d'un transistor NPN T1 dont l'émetteur est relié à l'entrée inverseuse de l'amplificateur 10 et à la masse G à travers une résistance R. L'entrée non-inverseuse de l'amplificateur 10 reçoit une tension de référence Vref par rapport à la masse. Cette tension de référence est fournie, par exemple, par un générateur de tension de référence de type "Band-Gap" stabilisée en température. Le collecteur du transistor T1 est relié à une borne de sortie de courant S qui est reliée à un noeud de circuit.

Avec cette configuration, la tension aux bornes de la résistance R s'établit à Vref entraînant un courant d'émetteur du transistor T1 de valeur Vref/R. Le courant de collecteur Ic du transistor T1 (le courant de sortie ) s'établit à :$\text{Ic ≃ (1-1/β) Vref/R,}$
où β désigne le gain en courant du transistor T1. Ce générateur fournit un courant proportionnel à Vref, qui présente une précision en température de l'ordre de 2 % sur une plage de -55° à 125°C. L'imprécision provient essentiellement du terme 1/β. En utilisant un transistor MOS à la place du transistor bipolaire T1, le terme 1/β est nul, ce qui améliore la précision.

Toutefois, la réalisation d'une telle source de courant nécessite l'emploi d'un amplificateur opérationnel qui comprend un grand nombre de composants ( environ 12 transistors ) et qu'il faut compenser par une capacité (non représentée) puisqu'il travaille en boucle fermée avec un gain unitaire. L'intégration d'une telle source de courant est donc coûteuse en surface de silicium.

Par ailleurs, la tension entre la borne S et la masse doit rester supérieure à une valeur minimale égale à Vref+Vceₛₐₜ, où Vceₛₐₜ désigne la tension émetteur-collecteur d'un transistor bipolaire en régime de saturation. Cette valeur minimale est généralement plus grande lorsqu'on utilise un transistor MOS à la place du transistor T1. Ceci entraîne que l'on ne peut pas convenablement fournir un courant à un noeud d'un circuit, dont le potentiel risque de varier et de devenir inférieur à Vref+Vceₛₐₜ.

Un générateur de courant correspondant au préambule de la revendication 1 comprennant un miroir de courant est connu du document US-A- 4 330 744.

Un objet de la présente invention est de réaliser un générateur de courant précis qui, intégré, occupe une faible surface de silicium.

Un autre objet de la présente invention est de réaliser un tel générateur capable de fournir un courant précis à un noeud dont le potentiel varie dans une grande plage.

Ces objets sont atteints grâce à un générateur de courant comprenant un premier transistor bipolaire dont la base est reliée à un potentiel de référence et l'émetteur à un premier potentiel d'alimentation à travers une première résistance ; un premier miroir de courant dont l'entrée est reliée au collecteur du premier transistor et dont la sortie est reliée à l'électrode de commande d'un deuxième transistor ; un troisième transistor bipolaire dont le collecteur est relié à la sortie du premier miroir de courant, dont la base est reliée, d'une part, à une électrode principale du deuxième transistor et, d'autre part, à une borne d'une deuxième résistance dont l'autre borne est reliée à l'émetteur du troisième transistor ; et un deuxième miroir de courant dont l'entrée est reliée à l'émetteur du troisième transistor et dont la sortie fournit ledit courant.

Selon un mode de réalisation de la présente invention, le deuxième miroir de courant comprend un quatrième transistor dont le collecteur constitue l'entrée du miroir, et dont l'émetteur est relié au premier potentiel d'alimentation ; au moins un cinquième transistor connecté en parallèle sur la base et l'émetteur du quatrième transistor et dont le collecteur fournit ledit courant ; et un sixième transistor dont l'émetteur est relié à la base du quatrième transistor et dont la base est reliée, soit à la base, soit à l'émetteur du troisième transistor.

Selon un mode de réalisation de la présente invention, le deuxième transistor est choisi parmi : un transistor MOS, un transistor bipolaire, ou un transistor Darlington.

Selon un mode de réalisation de la présente invention, le premier miroir de courant est un miroir du type Wilson.

Un avantage de la présente invention est que celle-ci convient particulièrement à une réalisation de générateur de courant à plusieurs sorties.

Ces objets, caractéristiques et avantages ainsi que d'autres de la présente invention seront exposés en détail dans la description suivante de modes de réalisation particuliers faite en relation avec les figures jointes parmi lesquelles :
La figure 1, précédemment décrite, représente un générateur de courant précis classique ;
la figure 2 illustre un mode de réalisation d'un générateur de courant précis selon la présente invention ;
la figure 3 illustre un autre mode de réalisation du générateur de la présente invention ; et
la figure 4 illustre un autre mode de réalisation du générateur de la présente invention dans une technologie incorporant des éléments bipolaires et des éléments CMOS (BICMOS).

A la figure 2, un transistor Q1 reçoit sur sa base une tension de référence Vref. L'émetteur du transistor Q1 est relié à la masse G à travers une résistance R1 de valeur R. Un miroir de courant M1, supposé idéal, recopie le courant Ic₁. Le courant recopié se partage en un courant Ib₂ de base d'un transistor NPN Q2 et un courant Ic₁-Ib₂ de collecteur d'un transistor NPN Q3. Le miroir M1 est connecté à une tension haute d'alimentation Vcc et son sens de recopie est indiqué par une flèche. Le collecteur du transistor Q2 est relié à la tension Vcc et son émetteur est relié, d'une part, à la base du transistor et, d'autre part, à une borne d'une résistance R2 de même valeur que la résistance R1. L'autre borne de la résistance R2 est reliée à un noeud A auquel est relié l'émetteur du transistor Q3. Le courant Is dans le noeud A est recopié sur une borne de sortie S par un miroir de courant M2, supposé idéal, connecté à la masse.

Dans la suite de la description, on supposera que les transistors ont dés caractéristiques pratiquement identiques, notamment le même gain β, grand devant 1, et la même tension base-émetteur Vbe, ce qui est facile à réaliser dans un circuit intégré.

Avec la configuration de la figure 2, le courant Ic₁ vaut exactement$\text{Ic₁ = (Vref-Vbe)/R - Ib,}$
où Ib désigne le courant de base du transistor Q1. Ce courant de base est défini par :$\text{Ib = Ic₁/β ≃ (Vref-Vbe)/βR.}$

Le courant dans la résistance R2, placée entre base et émetteur du transistor Q3, s'établit à Vbe/R et est fourni par le transistor Q2 dont le courant de base Ib₂ s'établit à une valeur voisine de$\text{Ib₂ = Vbe/βR.}$
Comme le transistor Q3 est traversé par un courant proche de celui dans le transistor Q1, son courant de base aura sensiblement la même valeur Ib. Le courant d'émetteur du transistor Q3 est défini par :$\text{Ie₃ = Ic₁-Ib₂+Ib.}$
C'est-à-dire, en combinant les équations (2) et (3) :$\text{Ie₃ = Vref/R - Vbe/R - Vbe/βR.}$

On obtient ainsi dans le noeud A et en sortie du miroir M2 un courant$\text{Is = Ie₃ + Vbe/R = Vref/R - Vbe/βR} \text{= (1-k/β)Vref/R,}$
où k = Vbe/Vref.

Cette formule (5) est similaire à la formule (1) du courant Ic fourni par le circuit de la figure 1. Ainsi, le générateur selon l'invention de la figure 2 fournit un courant selon sensiblement la même précision que le générateur classique de la figure 1, mais présente les avantages suivants :
- il occupe notablement moins de surface de silicium car il est beaucoup moins complexe qu'un amplificateur opérationnel (on verra ci-après que les miroirs de courant comprennent 2 à 4 transistors chacun), et car il ne nécessite pas de capacité de compensation, et
- en choisissant un miroir M2 adéquat, dont on donnera un exemple ci-après, la borne S peut être soumise à une tension plus basse que la valeur minimum Vceₛₐₜ+Vref du générateur de la figure 1.

Si l'on veut améliorer davantage la précision du courant de sortie Is, il faut réduire ou supprimer le terme perturbateur k/β introduit par le courant Ib₂. Ceci peut être réalisé, comme cela est décrit en relation avec la figure 3, en remplaçant le transistor bipolaire Q2 par un transistor Darlington, ou par un transistor MOS ( figure 4 ) si la technologie de fabrication le permet.

La figure 3 illustre un autre mode de réalisation plus détaillé du générateur de courant selon la présente invention. On y retrouve des mêmes éléments qu'à la figure 2 désignés par des mêmes références. En plus de la borne de sortie de courant S, ce mode de réalisation comprend deux autres bornes S2 et S3. Le transistor bipolaire Q2 a été ici remplacé par un transistor Darlington Q2′.

Le miroir M1 représenté est un miroir classique du type Wilson qui est un miroir à transistors bipolaires proche de l'idéal. Le miroir comprend deux transistors PNP Q4, Q5 en série entre le collecteur du transistor Q1 et la tension d'alimentation Vcc et deux autres transistors PNP Q6, Q7 en série entre le collecteur du transistor Q3 et la tension d'alimentation Vcc. L'entrée du miroir M1 correspond à la base et au collecteur court-circuités du transistor Q4. La sortie du miroir correspond au collecteur du transistor Q6 dont la base est reliée à la base du transistor Q4. Le collecteur et la base du transistor Q7 sont court-circuités et reliés à la base du transistor Q5.

Le gain d'un transistor Darlington étant beaucoup plus grand que celui d'un transistor classique, de l'ordre de β², son courant de base Ib₂ devient négligeable devant le courant Is.

Le miroir M2 comprend deux transistors NPN Q8 et Q9 à émetteurs reliés à la masse et dont les bases sont reliées ensemble. Le collecteur du transistor Q8 constitue l'entrée du miroir et il est relié au noeud A. Le collecteur du transistor Q9 constitue la sortie du miroir et est relié à la borne S. Des transistors supplémentaires Q10 et Q11 sont connectés de la même manière que le transistor Q9 respectivement à une borne de sortie S2 et à une borne de sortie S3. Le courant de base des transistors Q8 à Q11 est fourni par l'émetteur d'un transistor NPN Q12 dont le collecteur est relié à la tension d'alimentation Vcc et dont la base est reliée à l'émetteur du transistor Q2′. Le courant de base consommé par le transistor Q12 est négligeable devant Is, ce qui rend ce miroir proche de l'idéal.

Avec cette configuration, tous les transistors ayant le même gain β, les courants de collecteur Is₂ et Is₃ seront égaux au courant Is, c'est-à-dire Vref/R. En jouant sur le gain (la surface) des transistors Q10 et Q11, on pourra obtenir des courants de sortie Is₂ et Is₃ qui seront des fractions ou des multiples prédéterminés du courant Is. On pourra bien entendu rajouter d'autres transistors connectés comme les transistors Q10 et Q11 pour augmenter le nombre de sorties de courant.

Avec ce miroir de courant M2, la tension minimum sur les bornes S, S2 et S3 est égale à la tension Vceₛₐₜ des transistors Q9 à Q11, c'est-à-dire environ 0,3 volt (au lieu de Vceₛₐₜ+Vref dans le générateur de l'art antérieur).

La figure 4 illustre un mode de réalisation en technologie BICMOS d'un générateur selon la présente invention. On y retrouve des mêmes éléments qu'à la figure 2 désignés par des mêmes références. Le transistor Q2 a été remplacé par un transistor MOS à canal N Q2˝, d'où il résulte un courant Ib₂ nul et un courant Is exactement égal à Vref/R.

La présente invention est susceptible de nombreuses variantes et modifications qui apparaîtront à l'homme de l'art, notamment, si l'on désire une source de courant à sens opposé, tous les transistors seront remplacés par leurs complémentaires, la masse et la tension Vcc étant alors interverties. La base du transistor Q12 peut être reliée au noeud A au lieu d'être reliée à la base du transistor Q3. Tous les transistors, notamment les transistors des exemples de miroirs de courant bipolaires, peuvent être remplacés par des transistors MOS correspondants, mais la stabilité en température sera alors moins bonne.

## Revendications

1. Générateur de courant (Is), comprenant un premier transistor bipolaire (Q1) dont la base est reliée à un potentiel de référence (Vref) et l'émetteur à un premier potentiel d'alimentation (G) à travers une première résistance (R1), caractérisé en ce qu'il comprend :
- un premier miroir de courant (M1) dont l'entrée est reliée au collecteur du premier transistor (Q1) et dont la sortie est reliée à l'électrode de commande d'un deuxième transistor (Q2) ;
- un troisième transistor bipolaire (Q3) dont le collecteur est relié à la sortie du premier miroir de courant, dont la base est reliée, d'une part, à une électrode principale du deuxième transistor (Q2) et, d'autre part, à une borne d'une deuxième résistance (R2) dont l'autre borne est reliée à l'émetteur du troisième transistor (Q3) ; et
- un deuxième miroir de courant (M2) dont l'entrée est reliée à l'émetteur du troisième transistor (Q3) et dont la sortie (S) fournit ledit courant (Is).

2. Générateur de courant selon la revendication 1, caractérisé en ce que le deuxième miroir de courant (M2) comprend un quatrième transistor (Q8) dont le collecteur constitue l'entrée du miroir, et dont l'émetteur est relié au premier potentiel d'alimentation (G) ; au moins un cinquième transistor (Q9) connecté en parallèle sur la base et l'émetteur du quatrième transistor (Q8) et dont le collecteur fournit ledit courant (Is) ; et un sixième transistor (Q12) dont l'émetteur est relié à la base du quatrième transistor (Q8) et dont la base est reliée, soit à la base, soit à l'émetteur du troisième transistor (Q3).

3. Générateur de courant selon la revendication 1, caractérisé en ce que le deuxième transistor (Q2) est choisi parmi : un transistor MOS, un transistor bipolaire, ou un transistor Darlington.

4. Générateur de courant selon la revendication 1, caractérisé en ce que le premier miroir de courant (M1) est un miroir du type Wilson.

## Patentansprüche

1. Stromerzeuger (Is) mit einem ersten bipolaren Transistor (Q1), dessen Basis mit einer Bezugsspannung (Vref) verbunden ist und dessen Emitter über einen ersten Widerstand (R1) mit einer ersten Versorgungsspannung (G) verbunden ist, gekennzeichnet durch
einen ersten Stromspiegel (M1), dessen Eingang mit dem Kollektor des ersten Transistors (Q1) verbunden ist und dessen Ausgang mit der Steuerelektrode eines zweiten Transistors (Q2) verbunden ist,
einen dritten bipolaren Transistor (Q3), dessen Kollektor mit dem Ausgang des ersten Stromspiegels verbunden ist und dessen Basis einerseits mit einer Hauptelektrode des zweiten Transistors (Q2) und andererseits mit einem Anschluß eines zweiten Widerstandes (R2) verbunden ist, wobei der andere Anschluß des Widerstandes mit dem Emitter des dritten Transistors (Q3) verbunden ist, und einem zweiten Stromspiegel (M2), dessen Eingang mit dem Emitter des dritten Transistors (Q3) verbunden ist und dessen Ausgang (S) den Strom (Is) vorsieht.

2. Stromerzeuger nach Anspruch 1, dadurch gekennzeichnet, daß der zweite Stromspiegel (M2) einen vierten Transistor (Q8) aufweist, dessen Kollektor den Spiegeleingang bildet und dessen Emitter mit der ersten Versorgungsspannung (G) verbunden ist; mindestens einen fünften Transistor (Q9) aufweist, der parallel zu der Basis und dem Emitter des vierten Transistors (Q8) angeschlossen ist, wobei dessen Kollektor den Strom (Is) vorsieht; und einen sechsten Transistor (Q12) aufweist, dessen Emitter mit der Basis des vierten Transistors (Q8) verbunden ist und dessen Basis entweder mit der Basis oder mit dem Emitter des dritten Transistors (Q3) verbunden ist.

3. Stromerzeuger nach Anspruch 1, dadurch gekennzeichnet, daß der zweite Transistor (Q2) ein MOS-Transistor, ein bipolarer Transistor oder ein Darlington-Transistor ist.

4. Stromerzeuger nach Anspruch 1, dadurch gekennzeichnet, daß der erste Stromspiegel (M1) ein Wilson-Spiegel ist.

## Claims

1. A current generator (Is) comprising a first bipolar transistor (Q1), having a base connected to a reference voltage (Vref) and an emitter connected to a first supply voltage (G) through a first resistor (R1), characterized in that it comprises:
- a first current mirror (M1), the input of which is connected to the collector of said first transistor (Q1) and the output is connected to the control electrode of a second transistor (Q2);
- a third bipolar transistor (Q3), the collector of which is connected to the output of said first current mirror, and the base is connected to a main electrode of said second transistor (Q2) and to a terminal of a second resistor (R2), the other terminal of which is connected to the emitter of said third transistor (Q3); and
- a second current mirror (M2), the input of which is connected to the emitter of said third transistor (Q3) and the output (S) provides said current (Is).

2. A current generator according to claim 1, characterized in that said second current mirror (M2) comprises a fourth transistor (Q8), the collector of which forms the mirror input, and the emitter of which is connected to said first supply voltage (G); at least a fifth transistor (Q9) parallel connected to the base and emitter of said fourth transistor (Q8), the collector of which provides said current (Is); and a sixth transistor (Q12), the emitter of which is connected to the base of said fourth transistor (Q8) and the base is connected, either to the base or to the emitter of said third transistor (Q3).

3. A current generator according to claim 1, characterized in that said second transistor (Q2) is a MOS transistor, a bipolar transistor, or a Darlington transistor.

4. A current generator according to claim 1, characterized in that said first current mirror (M1) is a Wilson-type mirror.
